# EUROPÄISCHE PATENTSCHRIFT

(11) **EP 1 790 446 B1**
(45) Veröffentlichungstag und Bekanntmachung des Hinweises auf die Patenterteilung: **19.03.2008**
(21) Anmeldenummer: 06024089.2
(22) Anmeldetag: 21.11.2006
(51) Int. Cl.: B27C 7/00, B27C 7/06, B23Q 11/00

(54) **Drechselmaschine mit Grob- und Feinwerkzeugen**
Wood turning machine with tools for coarse machining and finishing
Tour à bois avec outils de dégrossissage et de finissage

(30) Priorität: 25.11.2005 DE 102005056216
(43) Veröffentlichungstag der Anmeldung: 30.05.2007
(73) Patentinhaber: Unsleber, Elmar, 97490 Poppenhausen-Pfersdorf (DE)
(72) Erfinder: Unsleber, Elmar, 97490 Poppenhausen-Pfersdorf (DE)
(74) Vertreter: Pöhner, Wilfried Anton, Dr.

(56) Entgegenhaltungen:
- DE-A1- 1 477 307
- DE-A1- 4 024 043
- DE-A1- 19 529 525
- DE-B1- 2 731 860
- ES-A1- 2 190 302
- US-A1- 5 898 984
- DATABASE WPI Section PQ, Derwent Publications Ltd., London, GB; Class P54, AN 1984-126097 XP002422836 -& SU 1 036 459 A (KVASHA V I) 23. August 1983 (1983-08-23)

## Beschreibung

Die Erfindung bezieht sich auf eine Drechselmaschine, ausgerüstet mit einer CNC-Steuerung, einem Hauptantrieb, der mit dem drehbar eingespannten Werkstück verkuppelt ist, einem Längsvorschubantrieb, der an eine Längsspindel eines axial zum Werkstück ausgerichteten Bettschlittens gekuppelt ist, einem Quervorschubantrieb, der an eine Querspindel eines radial zum Werkstück ausgerichteten Querschlittens gekuppelt ist, auf welchem ein Grobwerkzeug angeordnet ist und welcher auf dem Bettschlitten verfahrbar ist. Eine derartige Drechselmaschine ist aus DE-A-195 29 525 bekannt.

Die Herstellung von rotationssymmetrischen Gegenständen ist mit der Einführung der Töpferscheibe zu einem der ältesten, bekannten Verfahren zur Formung geworden. Parallel zur Einführung von Metall und dessen immer weiter fortschreitender Härtung wurde auch die spanabhebende Bearbeitung von rotationssymmetrischen Holzteilen, das Drechseln möglich.

Eine weitere, prinzipiell sehr ähnliche Bearbeitung ist die Herstellung von rotationssymmetrischen Gegenständen durch Schleifen. Die dafür benötigten Maschinen haben prinzipiell gleichen Aufbau, werden jedoch mit anderen Drehzahlen und Vorschubgeschwindigkeiten betrieben.

Die Kontur des Gegenstandes wurde in den Anfängen durch die manuelle Führung des Werkzeuges erzeugt. Im Interesse einer erhöhten Oberflächengenauigkeit und einer Steigerung der Schnittgeschwindigkeit wurde es immer mehr üblich, das Werkzeug fest einzuspannen und in seiner Position relativ zum Werkstück durch einen Kreuzschlitten mit kreuzweise angeordneten Spindeln zu verstellen, wobei die Spindel durch Handräder manuell verdreht wurden.

Mit der Einführung von drehzahlregelbaren, elektrischen Antrieben wurde die Automatisierung von Drechselmaschinen möglich. Die ersten Varianten verkoppelten Hauptantrieb für das Werkstück und die Vorschübe über mehrstufige Verstellgetriebe mit einem Zentralmotor, später wurden jedoch parallel zu den Fortschritten in der Leistungs- und Regelelektronik anstelle von Drehstromantrieben Gleichstromantriebe eingesetzt. Durch immer weitere Kostenreduzierung bei der Regelelektronik wurde es üblich, für den Hauptantrieb und jede einzelne Achse getrennte Antriebe vorzusehen. Aktueller Stand der Technik ist, dass die bürstenbehafteten Gleichstromantriebe für die Vorschubantriebe durch bürstenfreie Drehstromantriebe mit Permanenterregung durch Selten-Erde-Magnete ersetzt wurden.

Parallel zur Entwicklung der Antriebstechnik und der Steuerung, insbesondere zur Reduzierung der Investitionskosten, wurde auch die Konfiguration der Drechselmaschinen erweitert. Mit der Erhöhung von Genauigkeit und Dynamik bei der Antriebstechnik wird es zunehmend interessanter, die Anzahl der Vorschubantriebe weiter zu erhöhen, wenn dadurch Bearbeitungszeiten reduziert und Bearbeitungsgenauigkeiten angehoben werden können.

Durch diesen technologischen Fortschritt rückt der aktuelle Stand der Technik Patentschriften ins Blickfeld, die zur Zeit ihrer Offenlegung entweder mit komplizierten, mechanischen Umschaltgetrieben, aufwendigen Umschaltungen der Regelelektronik oder für die damalige Zeit allzu teueren Mehrfachantrieben realisiert werden mussten und deshalb nur höchst selten verwirklicht worden sind.

Die DE 1477307 beschreibt parallele Längsspindeln mit getrennten Antrieben, jedoch noch mit einer Umschaltung der Regelkreise, sodass ausschließlich sequentieller Betrieb möglich war. Mit den heute vergleichsweise sehr viel preiswerteren Regelantrieben kann nach aktuellem Stand der Technik jede Längsspindel in wirtschaftlich sinnvoller Weise mit Einzelreglern gleichzeitig betrieben werden.

Die DE 27 31 860 offenbart mehrere Schlitten, die in einer gemeinsamen Führung laufen und über jeweils eine eigene Klemmvorrichtung an den Vorschubantrieb gekuppelt werden. Nachteil dieser Anordnung ist, dass die beiden Achsen während der Bewegung stets zwangsweise den gleichen Abstand zueinander einnehmen. Wenn der Abstand verstellt werden soll, muss die Vorschubbewegung gestoppt werden, die Kupplung betätigt werden, der neue Abstand eingestellt werden, die Kupplung wieder eingerastet werden und dann mit dem entsprechend justierten Abstand weiter gefahren werden. Diese Konfiguration ist bei aktuellem Stand der Technik für Industrieländer nicht interessant; könnte jedoch in Niedrigstlohnländern, wo das Verhältnis zwischen Investment und Arbeitkosten ein anderes ist, evtl. von Interesse sein.

Aktueller Stand der Technik für Drechselmaschinen ist also die Ausrüstung mit einer CNC-Steuerung, einem Hauptantrieb, einem axial zum Werkstück verfahrbaren Bettschlitten und einem radial zum Werkstück verfahrbaren Querschlitten.

Die Erfindung stellt sich die Aufgabe, dass zeitgleich zur Grobbearbeitung auch die Feinbearbeitung des Drehteiles erfolgen kann, die Schwingungsneigung des Werkstückes gedämpft wird, die Bearbeitungszeit reduziert und die Genauigkeit erhöht wird.

Gelöst wird diese Aufgabe erfindungsgemäß dadurch, dass wenigstens ein Feinwerkzeug vorhanden ist, wobei das Grobwerkzeug und alle Feinwerkzeuge in einer radial zum Werkstück ausgerichteten Ebene winkeläquidistant angeordnet sind, und jedes Feinwerkzeug auf je einem Komplementärschlitten befestigt ist, welcher über je eine Komplementärspindel an die Komplementärvorschubantriebe X 2 bis X n gekuppelt ist und auf dem Bettschlitten radial zum Werkstück verfahrbar ist.

Solche zusätzlichen Werkzeuge zur Feinbearbeitung sind ein entscheidender Fortschritt in der Bearbeitung, da im gleichen Arbeitsgang und mit der gleichen Einspannung des Werkstückes sowohl die Grobbearbeitung als auch die Feinbearbeitung erfolgen kann. Dadurch wird nicht nur an der Bearbeitungszeit gespart, sondern es entfällt zusätzlich auch noch die Zeit zur Umrüstung auf ein neues Werkzeug für die Feinbearbeitung.

Ein weiterer Vorteil ist, dass durch die Bearbeitung des Werkstückes an wenigstens zwei sich gegenüber liegenden Punkten die Neigung zu Schwingungen schon im Keim erstickt wird. Zugleich wird der Abtransport der Späne erleichtert, weil durch das Feinwerkzeug ein Teil der Späne auf der anderen Seite des Werkstückes anfällt und dort abtransportiert werden kann. Der Verzicht auf eine zweite Einspannung reduziert Fehlermöglichkeiten durch Ungenauigkeiten beim nochmaligen Einspannen und verbessert damit die Konstanz der bei der Feinbearbeitung abgetragenen Materialstärke. Dadurch kann auf Sicherheitsreserven in der Auslegung von Werkzeug und Vorschubantrieb verzichtet werden, wodurch sich die Bearbeitungszeit und/oder die erzielbare Genauigkeit weiter erhöht.

Eine weitere Maßnahme zur Dämpfung der Schwingungsneigung ist es, dass in der Nähe der Werkzeuge eine Lunette angeordnet wird, welche das Werkstück gegen Ausweichen in radiale Richtung abstützt.

Für die Ausführung einer erfindungsgemäßen Drechselmaschine sind zahlreiche, vorteilhafte Varianten möglich. Falls nur ein einziges Feinwerkzeug vorhanden ist, ist es eine interessante Ersparnis bei Produktion und Wartung, wenn Querschlitten und Komplementärschlitten in einer gemeinsamen Führung verfahrbar sind. Ein weiterer Vorteil einer solchen Drechselmaschine ist es, dass Querschlitten und Komplementärschlitten jeweils nur eine Hälfte des gesamten Verfahrbereiches benötigen. Dabei reicht ein einfacher, mechanischer Endschalter als simpler Kollisionsschutz der beiden Schlitten, da jeder Schlitten vom Prinzip her nur auf einer Seite des Werkstückes arbeiten muss.

In der Konfiguration mit einem einzigen Feinwerkzeug ist es eine weitere, bei der antriebstechnischen Ausrüstung sparende Variante, wenn Querspindel und Komplementärspindel zu einer mechanischen Einheit verkuppelt sind, wobei im einfachsten Fall die Steigungen beider Spindel den gleichen Betrag, jedoch die entgegengesetzte Richtung aufweisen. Eine solche Spindel kann beide Schlitten genau synchron zueinander, jedoch mit unterschiedlichem Vorzeichen der Bewegungsrichtung betreiben. In dieser Konfiguration ist nur ein einziger Vorschubantrieb für Quer- und Komplementärschlitten erforderlich, womit sich auch die elektronische Steuerung vereinfacht.

Nachteil dieser Anordnung ist jedoch, dass das Verhältnis zwischen Grobabtrag und Feinabtrag stets gleich ist, da beide Werkzeuge immer den gleichen Abstand von der Mittelachse des Drehteiles haben.

Dieser Nachteil wird dann vermieden, wenn Querschlitten und Komplementärschlitten je einen eigenen Servoantrieb aufweisen. Eine solche Ausführungsvariante ist bezogen auf die Flexibilität bei der Bearbeitung zweifellos die vorteilhafteste, jedoch auch vergleichsweise aufwendig bei der Anschaffung.

Um die Investitionskosten zu begrenzen, schlägt die Erfindung vor, dass bei einem gemeinsamen Servoantrieb für Querschlitten und Komplementärschlitten zwischen die Mutter der Komplementärspindel und den Komplementärschlitten ein kleiner Feinantrieb eingefügt wird. Dieser Antrieb bleibt bei der Bearbeitung von zylindrischen Teilen der Kontur funktionslos. Bei stark gekrümmten Teilen der Kontur oder gar bei Knicken in der Kontur sorgt er jedoch dafür, dass der Komplementärvorschubantrieb das Feinwerkzeug tiefer in das Werkstück hinein fährt.

Da dieser Verfahrweg um Größenordnungen kleiner als der des Quervorschubes für das Grobwerkzeug ist, kann neben den üblichen elektrischen Antrieben mit polumschaltbarem Asynchronmotor, Schrittmotor oder Servomotor mit Spindel, Zahnriemen oder Zahnstange auch über andere, nicht so weit verbreitete Varianten nachgedacht werden. Dazu zählt insbesondere ein Piezokristall, der durch Anlegen einer elektrischen Spannung seine Abmessungen verändert und auf diese Weise den Komplementärschlitten um eine geringe Wegstrecke verschieben kann.

Eine andere, kostengünstige Variante ist es, dass ein Pneumatik- oder Hydraulikzylinder auf das lange Ende eines Hebels einwirkt, der an seinem kurzen Ende den Komplementärschlitten bewegt. Dadurch wird die im Vergleich zu elektrischen Servoantrieben schlechtere Positioniergenauigkeit durch die Wirkung des Hebels zu einem Teil kompensiert.

Falls die Querspindel und alle Komplementärspindeln mechanisch miteinander verkuppelt sind, reicht ein einziger, gemeinsamer Antrieb, sofern er ausreichend dimensioniert ist. Auch in diesem Fall müssen die Feinwerkzeuge an den stark gekrümmten oder eingekerbten Abschnitten der Kontur dadurch verstärkt aktiviert werden. Anstelle eines eigenen Antriebes für jede einzelne Komplementärspindel können Differentialgetriebe, in Stufen schaltbare Getriebe oder stufenlos verstellbare Getriebe eingesetzt werden.

Eine weitere, prinzipiell mögliche Variante ist es, anstelle der aufwendigen, aber genauen Kugelrollspindel oder der kostengünstigeren Trapezgewindespindeln eine Kombination aus Ritzel und Zahnstange einzusetzen, was vergleichsweise niedrige Drehzahlen der Vorschubantriebe erfordert bzw. sehr hohe Vorschubgeschwindigkeiten ermöglicht, die für die Feinbearbeitung von sehr harten Werkstücken sinnvoll sein können.

In einer vorteilhaften Ausführungsform wird als Grobwerkzeug ein Rundstahl eingesetzt, der im Vergleich zum Feinwerkzeug einen sehr großen Krümmungsradius aufweist und dadurch einen sehr hohen Materialabtrag ermöglicht. Im gleichen Sinne sollte bei gegebenem Werkzeug für den Grobabtrag der Drechselmaschine das Feinwerkzeug einen sehr kleinen Krümmungsradius aufweisen.

Für Bearbeitungsvorgänge, bei denen zur Grobbearbeitung eine deutlich andere Werkzeuggeschwindigkeit als zur Feinbearbeitung erforderlich ist, kann anstelle des Feinwerkzeuges und/oder des Grobwerkzeuges mit einem einzigen fest stehenden Werkzeug ein rotierendes Fräswerkzeug oder eine rotierende Schleifscheibe mit jeweils eigenem Antrieb eingesetzt werden. Dessen Drehzahl kann so eingestellt werden, dass sowohl die Schnittgeschwindigkeit beim Grobabtrag als auch beim Feinabtrag optimal ist.

Als weitere Variante des Fein- oder Grobwerkzeugs schlägt die Erfindung ein Schleifband vor, das über zwei Umlenkrollen geführt wird, und mit dem Bereich zwischen den Umlenkrollen auf das Werkstück gedrückt wird.

Als zusätzliche Untervariante können zwischen den Umlenkrollen zwei Profilscheiben angeordnet werden, die auf Befehl der CNC in den Verfahrweg eines sehr elastischen Schleifbandes hinein gedrückt werden können. Dabei ist der Begriff "Profilscheibe" im Sinne der Erfindung weit auszulegen und umfasst im Allgemeinen jede beliebige und damit auch von der Rotationssymmetrie abweichende Form. Sie sind starr oder rotierend befestigt und bilden ein Führungsprofil für das vorbeibewegte Schleifband. Wenn die Profilscheibe eine V-förmige Kante aufweist, wird dadurch auch das elastische Schleifband V-förmig geformt. In dieser Konfiguration wird das Nachschleifen von V-förmigen oder "geknickten" Abschnitten der Kontur möglich.

Eine Erweiterung der von einer Drechselmaschine bearbeitbaren Konturen ermöglicht die folgende, erfindungsgemäße Sonderausstattung:
Eine Schwenkhalterung für das Feinwerkzeug und/oder für das Grobwerkzeug wird in einer zylindersegmentförmigen Kulisse so verschwenkt, dass der Mittelpunkt des Schwenkkreises mit der Spitze des Werkzeuges identisch ist. Dadurch ist die Bearbeitung von Konturen, die senkrecht zur Drehachse des Drehteiles verlaufen, möglich.
Falls das Programm der CNC-Steuerung Raumkurven überwachen kann, sind sogar Hinterschneidungen möglich. Dazu muss das Werkzeug zuerst eine Nute ausarbeiten, welche wenigstens so breit wie das Werkzeug ist und im nächsten Schritt am Grund der Nute verschwenkt werden. Durch Verschwenkungen zu beiden Seiten der Wandung der Nute ist die Ausarbeitung einer schwalbenschwanzförmigen Einkerbung möglich.

Für eine Optimierung der Schnittwinkel und des Abtragungsverhaltens kann es sinnvoll sein, das Werkstück auch in einer zweiten Achse zu verschwenken. Dafür ist die Erweiterung der zylindersegmentförmigen Kulisse zu einer Kugelsegmentform erforderlich, sowie die Hinzufügung einer zweiten Bewegungsachse, die etwa rechtwinklig zur ersten Bewegungsachse orientiert ist.

Sofern die effektive Schnittkante des Werkzeuges und der Kreismittelpunkt der Kugel identisch sind, ist die Genauigkeitsanforderung an die Verstellantriebe deutlich niedriger als an die der anderen Servoachsen. In diesem Fall ist es denkbar, kostengünstige Pneumatikzylinder für die Verschwenkung einzusetzen, obwohl deren Positioniergenauigkeit und Steifigkeit deutlich geringer sind als die von permanenterregten Servoantrieben.

Erfindungsgemäß wird eine weitere Steigerung der Flexibilität einer Drechselmaschine dadurch erreicht, dass wenigstens eine Werkzeughalterung zu einer drehbaren Mehrfachwerkzeughalterung erweitert wird. Im Unterschied zu bekannten Werkzeugwechslern am Maschinengehäuse ist es in dieser Konfiguration nicht erforderlich, dass beide Schlitten wieder zurück in ihren Nullpunkt zur zentralen Werkzeugwechselstation gefahren werden. Vielmehr kann der Werkzeugwechsel an jedem Punkt der Kontur des Drehteiles erfolgen. Auch diese Einrichtung kann mit kostengünstigen, pneumatischen Antrieben versehen werden. Sie sollten durch eine Ausbildung von Zentrierkegeln in ihrer Positioniergenauigkeit unterstützt werden.

Mit einer erfindungsgemäß mit mehreren Vorschüben in X-Richtung ausgestatteten Drechselmaschine ist es ein sinnvolles Verfahren, dass vorwiegend der Quervorschub und das Grobwerkzeug für das Abtragen von sehr großen Spänen des Werkstoffes eingesetzt wird und der Feinantrieb sehr stark gekrümmte oder winklige Abschnitte der Kontur formt. Vorteilhaft ist es, dass mehrere Komplementärachsen mit unterschiedlichen Feinwerkzeugen für die Ausformung von Ecken und sehr komplizierten Teilen der Kontur eingesetzt werden.

Im Folgenden sollen weitere Einzelheiten und Merkmale der Erfindung anhand von Beispielen näher erläutert werden. Die abgebildeten Beispiele sollen die Erfindung jedoch nicht einschränken, sondern nur erläutern. Es zeigen in schematischer Darstellung:
- **Figur 1**: dreidimensionale Darstellung einer Drechselmaschine mit Quer- und Komplementärachse
- **Figur 2**: Aufsicht auf das Bett mit einer Längsspindel, und drei Stück quer dazu verfahrenden Antrieben
- **Figur 3**: Schnitt durch eine Maschine
- **Figur 4**: Schwenkhalterung für Grob- oder Feinwerkzeug

### Die Figuren zeigen im Einzelnen:

In Figur 1 ist in dreidimensionaler Darstellung eine erfindungsgemäße Drechselmaschine ohne Abdeckung gezeichnet. Im Vordergrund ist die CNC-Steuerung 2 zu erkennen. In der Mitte ist das Werkstück 1, eine gedrechselte Säule mit je einem Wulst am Anfang und am Ende sowie einem Doppelwulst in der Mitte zu erkennen. In der gezeichneten Stellung des Bettschlittens 5 wird einer der beiden mittleren Wulste bearbeitet und zwar von dem Grobwerkzeug 8 auf dem Querschlitten 7 und dem Feinwerkzeug 11 auf dem Komplementärschlitten 10. Zu erkennen ist, dass die Querspindel 6 vom Quervorschubantrieb X 1 über einen Riemen gedreht wird. Die Querspindel 6 ist direkt mit der Komplementärspindel 9 verbunden welche die gleiche Steigung, jedoch in der entgegengesetzten Richtung aufweist. In der dargestellten Konfiguration sind die Komplementärspindel und die Querspindel 6 feststehend und die beiden Vorschubantriebe X 1 und X 2 sind auf ihrer jeweiligen Schlitten mitfahrend. Parallel zum Längsspindeltrieb sind zwei Stück Bettführungen 12 zu erkennen, in denen der Bettschlitten 5 verfährt. Am hinteren Bildende ist der Längsvorschubantrieb Y zu erkennen. Er ist parallel zum Hauptantrieb 3 ausgerichtet.

In Figur 1 wird nachvollziehbar, dass das Grobwerkzeug 8 komplementär zum Feinwerkzeug 11 ausgerichtet ist; beide Werkzeuge greifen von entgegengesetzter Seite auf das Werkstück 1 ein und helfen dadurch, eventuelle Schwingungsneigungen des Werkstückes 1 im Keim zu unterdrücken.

In Figur 2 ist eine lotrechte Aufsicht auf das (schrägstehende) Maschinenbett wiedergegeben. Die Darstellung wird dominiert vom Werkstück 1, das an den Hauptantrieb 3 drehbar angekuppelt ist. Parallel dazu ist der Längsvorschubantrieb Y zu erkennen. Er ist direkt auf die Längsspindel 4 gekoppelt, welche den Bettschlitten 5 in zwei Schlittenführungen 12 bewegt. Auf dem Bettschlitten 5 sind (ebenso wie in Figur 1) rechts der Quervorschubantrieb X 1 zu erkennen. Im Unterschied zu Figur 1 ist er jedoch fest auf dem Bettschlitten 5 montiert und dreht die aneinander geflanschten Quer- und Komplementärspindel. Weil diese beiden Spindeln zueinander gegenläufig ausgerichtet sind, bewegt sich auch der davon angetriebene Querschlitten 7 stets gegenläufig zum Komplementärschlitten 10. Dadurch ist sicher gestellt, dass sich Querschlitten 7 und Komplementärschlitten 10 stets synchron zueinander bewegen.

In Figur 2 ist jedoch nicht sichtbar, dass zwischen dem Komplementärschlitten 10 und der Querspindel 6 noch ein Feinantrieb zwischengeschaltet werden kann, um die Last der Bearbeitung zwischen dem Grobwerkzeug 8 und dem Feinwerkzeug 11 variieren zu können.

In der Figur 2 sind als in Richtung der X-Achse drei kaskadisch miteinander verknüpfte Antriebe zu sehen. Der große Vorteil dieser Anordnung ist, dass die gleichzeitige Bearbeitung in den Stufen "grob", "fein" und "feinst" möglich ist. In Figur 2 wird plausibel, dass jede der drei gezeichneten Werkzeugschneiden mit etwa gleicher Oberflächengeschwindigkeit verfährt. Falls für eines oder mehrere dieser Werkzeuge eine andere Bearbeitungsgeschwindigkeit erforderlich sein sollte, muss das Werkzeug durch einen Hilfsantrieb mit zusätzlichem, rotierendem Werkzeug ersetzt werden, was in Figur 2 jedoch nicht gezeichnet ist.

In Figur 3 ist der Querschnitt durch eine erfindungsgemäße Drechselmaschine wiedergegeben. Auf dem (quergeschnittenen) Maschinenbett fährt in zwei Führungen 12 der Schlitten 5 auf den Betrachter zu oder vom Betrachter weg. Dabei wird er von der (in Figur 3 geschnittenen) Längsspindel 4 bewegt. Quer zur Längsspindel 4 sind die Querspindel 6 und die (hier fest daran gekuppelte) Komplementärspindel 9 ausgerichtet und vom in dieser Konfiguration feststehenden Quervorschubantrieb X 1 bewegt. X 1 ist also auf dem Bettschlitten 5 montiert. In dem Bettschlitten 5 verläuft eine Nut 12, (in Figur 3 von links oben nach rechts unten) welche der Querschlitten 7 und der Komplementärschlitten 10 gemeinsam benutzen. Die Besonderheit der gezeichneten Konfiguration ist, dass ein Feinantrieb 13 den Schlitten 10 um kleine Wege verschieben kann. In Figur 3 nachvollziehbar ist, dass die Grob-Bewegung des Komplementärschlittens 10 spiegelsymmetrisch zum Querschlitten 7 verläuft, jedoch durch den Feinantrieb 13 mit einem geringen Hub korrigiert werden kann. Dadurch kann das Feinwerkzeug 11 zum Beispiel in feine Vertiefungen tiefer eingreifen wie das Grobwerkzeug 8. Bei sehr glatten und vorrangig parallel zur Längsachse verlaufenden Flächen wird der größte Teil der Zerspanungsarbeit vom Grobwerkzeug 8 übernommen; das Feinwerkzeug 11 zieht sich bei diesen Flächen mittels Feinantrieb um eine kleine Strecke vom Werkstück zurück.

In Figur 3 ist als Alternative zum Feinantrieb 13 schematisch eine Kupplung 16 eingezeichnet. Falls bei einer Drechselmaschine der Feinantrieb 13 oder der Komplementärvorschub X 2 eingespart werden soll, ermöglicht die Kupplung 16 die (vorübergehende) Abkopplung des Komplementärschlitten 10.
In Figur 3 wird deutliche, dass bei geöffneter Kupplung 16 der Quervorschubantrieb X 1 die Mutter auf der Komplementärspindel 9 vollständig mitdreht und dadurch gegenüber dem Komplementärschlitten 10 in eine andere Position verfährt.
Sobald die Kupplung 16 wieder geschlossen wird, bewegen sich der Komplementärschlitten 10 und der Querschlitten 7 wieder synchron zueinander, jedoch mit einem anderem Abstand zwischen den Werkzeugen.
In Figur 4 ist der vertikale Schnitt durch eine Drechselmaschine dargestellt, bei der n=3 Werkzeuge winkeläquidistant das Werkstück 1 bearbeiten. Ganz unten ist das Maschinenbett geschnitten. In den Führungen 12 gleitet der Querschlitten 5 und wird von der (geschnitten dargestellten) Längsspindel 4 auf den Betrachter zu bewegt. Am Bettschlitten 5 ist die Querspindel 6 befestigt. Darauf bewegt sich eine Mutter, welche über Zahnriemen und den Quervorschubantrieb X 1 gedreht wird, und dadurch den Querschlitten 7 in der Führung 12 verfährt.

In Figur 4 ist nachvollziehbar, dass die winkeläquidistante Anordnung der Werkzeuge 8 und 11 eine pyramidenförmige Anordnung der Führungen 12 für den Querschlitten 7 und den ersten Komplementärschlitten 10 erfordert. Dieser wird von dem Komplementärvorschubantrieb X2 bewegt und sorgt so dafür, dass das erste Feinwerkzeug 11 synchron zum Grobwerkzeug 8 in das Material hinein- oder heraus gefahren wird.

Im Unterschied zu Figur 2 und Figur 3 sind im Beispiel der Figur 4 sämtliche Spindeln feststehend. Die mitfahrenden Antriebe X1, X2 und X3 drehen über Zahnriemen je eine (in der Zeichnung verdeckte) Mutter. Ebenfalls nicht dargestellt ist, dass die Mutter über ein Lager mit dem jeweiligen Schlitten verbunden ist.

In Figur 4 wird deutlich, dass die winkeläquidistante Anordnung der Werkzeuge 8 und 11 einen dritten Komplementärschlitten 10 im oberen Bereich der Drechselmaschine erfordert, dessen (ebenfalls feststehende) Komplementärspindel über Mutter und Zahnriemen mit dem Komplementärvorschubantrieb Xn = X3 verkuppelt ist.

In Figur 5 ist ein (in den anderen Figuren nicht gezeigtes, anderes) Werkstück 1 im Schnitt gezeigt. Eine Schwenkhalterung 14 ist mit dem Beispiel eines Feinwerkzeuges 11 in drei verschiedenen Bearbeitungspositionen dargestellt. Die Schwenkhalterung 14 bewegt das Werkzeug in einer zylindersegmentförmigen Kulisse 15. Als Antrieb wird hier ein Zylinder 18 gezeigt, wobei es für das Prinzip nicht erheblich ist, ob es ein Hydraulik- oder ein Pneumatikzylinder ist.

In der in Figur 5 oben gezeigten Stellung der Schwenkhalterung 14 befindet sich das Werkzeug am oberen Anschlag der Kulisse 15. In dieser Position ist es in der Lage, senkrecht zur Längsachse des Werkstückes 1 verlaufende Flächen zu bearbeiten.

In der mittleren Position befindet sich das Werkzeug in der Mitte des Verschwenkbereiches. In dieser Position ist es optimiert für das Bearbeiten von glatten Flächen, die etwa parallel zur Längsachse des Werkstückes 1 verlaufen. In der unteren Position ist der andere Anschlag des Zylindersegmentes erreicht, sodass zur anderen Seite hin orientierte, senkrecht zur Längsachse ausgerichtete Flächen des Werkstückes 1 bearbeitbar sind.

### Bezugszeichenliste:

- X 1 =: Quervorschubantrieb
- X 2 =: Erster Komplementärvorschubantrieb
- X 3 =: Zweiter Komplementärvorschubantrieb
- X n =: (n-1)ter Komplementärvorschubantrieb
- Y =: Längsvorschubantrieb
- 1 =: Werkstück
- 2 =: CNC-Steuerung
- 3 =: Hauptantrieb, mit Werkstück 1 verkuppelt
- 4 =: Längsspindel, mit Längsvorschubantrieb Y verkuppelt
- 5 =: Bettschlitten, durch Längsspindel 4 und Längsvorschubantrieb Y verfahrbar
- 6 =: Querspindel, an Quervorschubantrieb X 1 gekuppelt
- 7 =: Querschlitten, durch Querspindel 6 und Quervorschubantrieb X 1 auf Bettschlitten 5 verfahrbar
- 8 =: Grobwerkzeug, auf Querschlitten 7 montiert
- 9 =: Komplementärspindel, an Komplementärvorschubantrieb X 2 gekuppelt
- 10 =: Komplementärschlitten, durch Komplementärspindel 9 und Komplementärvorschubantrieb X 2 bis Xn auf Bettschlitten 5 verfahrbar
- 11 =: Feinwerkzeug, auf Komplementärschlitten 11 oder Mehrfachwerkzeughalterung 17 montiert
- 12 =: Führung der Schlitten
- 13 =: Feinantrieb
- 14 =: Schwenkhalterung für Grob- oder Feinwerkzeug
- 15 =: Kulisse, zylindersegmentförmig oder kugelsegmentförmig, für Schwenkhalterung 14
- 16 =: Kupplung fernschaltbar, verbindet die Mutter auf der Komplementärspindel 9 mit dem Komplementärschlitten 10
- 17 =: Mehrfachwerkzeughalterung, auf Komplementärschlitten 10
- 18 =: Zylinder

## Patentansprüche

1. Drechselmaschine, ausgerüstet mit
- einer CNC-Steuerung (2),
- einem Hauptantriebe (3), der mit einem drehbar eingespannten Werkstück (1) verkuppelt ist,
- einem Längsvorschubantrieb (Y), der an eine Längsspindel (4) eines axial zum Werkstück (1) ausgerichteten Bettschlittens (5) gekuppelt ist,
- einem Quervorschubantrieb (X1), der an eine Querspindel (6) eines radial zum Werkstück (1) ausgerichteten Querschlittens (7) gekuppelt ist,
- auf welchem ein Grobwerkzeug (8) angeordnet ist und
- welcher auf dem Bettschlitten (5) verfahrbar ist
**dadurch gekennzeichnet, dass**
- wenigstens ein Feinwerkzeug (11) vorhanden ist,
- wobei das Grobwerkzeug (8) und alle Feinwerkzeuge (11) in einer radial zum Werkstück (1) ausgerichteten Ebene
- winkeläquidistant angeordnet sind,
- und jedes Feinwerkzeug (11) auf je einem Komplementärschlitten (10) befestigt ist,
- welcher über je eine Komplementärspindel (9) an die Komplementärvorschubantriebe (X 2 bis X n) gekuppelt ist
- und auf dem Bettschlitten (5) radial zum Werkstück (1) verfahrbar ist.

2. Drechselmaschine, nach Anspruch 1
**dadurch gekennzeichnet, dass**
ein einziges Feinwerkzeug (11) vorhanden ist, dessen Komplementärschlitten (10) in derselben Führung (12) wie der Querschlitten (7) verfahrbar sind.

3. Drechselmaschine, nach einem der vorhergehenden Ansprüche
**dadurch gekennzeichnet, dass**
in der Nähe von Grobwerkzeug (8) und den Feinwerkzeugen (11) eine Lunette (18) angeordnet wird.

4. Drechselmaschine, nach einem der vorhergehenden Ansprüche
**dadurch gekennzeichnet, dass**
die Querspindel (6) und alle Komplementärspindeln (9) mechanisch miteinander verkuppelt sind.

5. Drechselmaschine, nach einem der vorhergehenden Ansprüche
**dadurch gekennzeichnet, dass**
die Querspindel (6) und alle Komplementärspindeln (9) mechanisch miteinander verkuppelt sind, wobei vor jede Komplementärspindel ein Differentialgetriebe, ein in Stufen schaltbares Getriebe oder ein stufenlos verstellbares Getriebe angeordnet ist.

6. Drechselmaschine, nach einem der vorhergehenden Ansprüche
**dadurch gekennzeichnet, dass**
Querspindel (6) und Komplementärspindel (9) miteinander verkuppelt sind
und zwischen der Mutter der Komplementärspindel (9) und dem Komplementärschlitten (10) ein Feinantrieb (13) angeordnet ist.

7. Drechselmaschine, nach einem der vorhergehenden Ansprüche
**dadurch gekennzeichnet, dass**
zwischen Komplementärschlitten (10) und die Mutter der Komplementärspindel 9 eine fernschaltbare Kupplung (16) angeordnet ist.

8. Drechselmaschine, nach einem der vorhergehenden Ansprüche
**dadurch gekennzeichnet, dass**
der Feinantrieb (13) ein Piezokristall, ein elektrischer Linearantrieb, ein elektrischer Antrieb mit Spindel, ein elektrischer Antrieb mit Zahnriemen oder Zahnstange, ein Pneumatik- oder ein Hydraulikzylinder ist oder ein über einen Hebel wirkender Zylinder ist.

9. Drechselmaschine, nach einem der vorhergehenden Ansprüche
**dadurch gekennzeichnet, dass**
der Bettschlitten (5) und/oder der Querschlitten (7) und/oder der Komplementärschlitten (10) über je eine Zahnstange mit Antriebsritzel verfahrbar ist.

10. Drechselmaschine, nach einem der vorhergehenden Ansprüche
**dadurch gekennzeichnet, dass**
das Grobwerkzeug (8) ein Rundstahl ist, welcher im Vergleich zum Feinwerkzeug (11) einen großen Krümmungsradius aufweist

11. Drechselmaschine, nach einem der vorhergehenden Ansprüche
**dadurch gekennzeichnet, dass**
als Feinwerkzeug (11) und/oder als Grobwerkzeug (8) ein Fräswerkzeug oder eine Schleifscheibe mit eigenem, rotierendem Antrieb auf dem Querschlitten (7) bzw. dem Komplementärschlitten (10) angeordnet ist.

12. Drechselmaschine, nach einem der vorhergehenden Ansprüche
**dadurch gekennzeichnet, dass**
das Feinwerkzeug (11) und/oder das Grobwerkzeug (8) als Schleifband ausgebildet ist, welches über zwei Umlenkrollen geführt ist und mit dem Bereich zwischen den Umlenkrollen auf das Werkstück (1) drückbar ist.

13. Drechselmaschine, nach Anspruch 12
**dadurch gekennzeichnet, dass**
zwischen den Umlenkrollen zwei Profilscheiben angeordnet sind, die in den Verfahrweg des Schleifbandes hineindrückbar sind.

14. Drechselmaschine, nach einem der vorhergehenden Ansprüche
**dadurch gekennzeichnet, dass**
eine Schwenkhalterung (14) für das Feinwerkzeug (11) und/oder für das Grobwerkzeug (8) in einer zylindersegmentförmigen oder kugelsegmentförmigen Kulisse (15) bewegbar ist, wobei der Mittelpunkt des Schwenkkreises mit der Spitze des Werkzeuges identisch ist.

15. Drechselmaschine, nach einem der vorhergehenden Ansprüche
**dadurch gekennzeichnet, dass**
auf dem Komplementärschlitten (10) eine Mehrfachwerkzeughalterung (17) mit wenigstens 2 verschiedenen Werkzeugen verschwenkbar angeordnet ist.

16. Drechselmaschine, nach einem der vorhergehenden Ansprüche
**dadurch gekennzeichnet, dass**
die Schwenkhalterung (14) und/oder die Mehrfachwerkzeughalterung (17) über einen Pneumatikzylinder (21) verschwenkbar sind.

17. Drechselmaschine nach einem der vorhergehenden Ansprüche
**dadurch gekennzeichnet, dass**
die Ansteuerung der Feinwerkzeuge (11) und des Grobwerkzeuges (8) von der CNC-Steueruhg (2) so ausgebildet ist, dass
- bei gradlinigen oder fast gradlinigen Teilen der Kontur der größte Teil des Materials vom Werkstück (1) durch das Grobwerkzeug (8) abtragbar ist
- und in den stark gekrümmten oder winkligen Teilen des Konturverlaufes das Material vom werkstück (1) durch die Feinwerkzeuge (11) abtragbar ist,
- wobei das Grobwerkzeug (8) und die Feinwerkzeuge (11) gleichzeitig im Eingriff auf das Werkstück (1) befindlich sein können.

## Claims

1. Wood-turning machine equipped with
- a CNC control (2)
- a main drive (3), which is coupled to a rotatably clamped workplace (1),
- a longitudinal feed drive (Y), which is coupled to a longitudinal spindle (4) of a bed slide (5), which is oriented axially to the workpiece (1)
- *a cross feed drive (X 1), which is coupled to a cross spindle (6) of a cross slide (7); which is oriented radially to the workpiece (1),
- on which a coarse tool (8) is arranged, and
- which is movable on the bed slide (5),
**characterised in that**
- at least one fine tool (11) is present
- the coarse toot (8) and all fine tools (11), in a plane oriented radially to the workpiece, being
- arranged at equidistant angles,
- and each fine tool (11) being fixed on a complementary slide. (10),
- which is coupled, via one complementary spindle (9) in each case, to the complementary feed drives (X 2 to X n)
- and is movable on the bed slide (5) radially to the workpiece (1).

2. Wood-turning machine according to claim 1, **characterised in that** a single fine tool (11) is present, the complementary slides (10) of which are movable in the same guide (12) as the cross slide (7).

3. Wood-turning machine according to one of the preceding claims,
**characterised in that**
a lunette (18) is arranged in the vicinity of the coarse tool (8) and the fine tools (11).

4. Wood-turning machine according to one of the preceding claims;
**characterised in that**
the cross-spindle (6) and all the complementary spindles (9) are mechanically coupled to one another.

5. Wood-turning machine according to one of the preceding claims,
**characterised in that**
the cross-spindles (6) and all the complementary spindles (9) are mechanically coupled to one another, a differential gear, a stepwise changeable gear, or an infinitely variable gear is arranged before each complementary spindle.

6. Wdod-turning machine according to one of the preceding claims,
**characterised in that**
the cross spindles (6) and complementary spindles (9) are coupled to one another
and a fine drive (13) is arranged between the nut of the complementary spindles (9) and the complementary slide (10).

7. Wood-turning ;machine according to one of the preceding claims,
**characterised in that**
a remotely controllable clutch (16) is arranged between the complementary slide (10) and the nut of the complementary spindle (9).

8. Wood-turning machine according to one of the preceding claims,
**characterised in that**
the fine drive (13) is a piezo crystal, an electrical linear drive, an electrical drive with spindle, an electrical drive with toothed belt or a rack, a pneumatic or hydraulic cylinder, or a cylinder acting via a lever.

9. Wood-turning machine according to one of the preceding claims,
**characterised in that**
the bed slide (5) and/or the cross slide (7) and/or the complementary slide (10) in each case is movable via a rack and pinion.

10. Wood-turning machine according to one of the preceding claims,
**characterised in that**
the coarse tool, (8) is a round steel, which has a large radius of curvature in comparison to the fine tool (11).

11. Wood-turning machine according to one of the preceding claims,
**characterised in that**
a milling tool or an abrasive disk, with its own rotary drive is arranged on the cross slide (7) or the complementary slide (10), as a fine tool (11) and/or as a coarse tool (8).

12. Wood-turning machine according to one of the preceding claims,
**characterised in that**
the fine tool (11) and/or the coarse tool (8) is designed as an abrasive belt, which is guided over two deflection rollers and can be pressed by the region between the deflecting rollers onto the workpiece (1).

13. Wood-turning machine according to claim 12,
**characterised in that**
two profile disks are arranged between the deflection rollers, which can be pressed into the travel range of the abrasive belt.

14. Wood-turning machine according to one of the preceding claims;
**characterised in that**
a pivot mounting (14) for the fine tool (11) and/or for the coarse tool (8) is pivoted in a cylindrical segment-shaped slot or spherical segment-shaped slot (15) such that the centre point of the pivot circle is identical to the tip of the tool.

15. Wood-turning machine according to one of the preceding claims,
**characterised in that**
a multiple tool holder (17) with at least two different tools is arranged so as to be pivotable on the complementary slide (10).

16. Wood-turning machine according to one of the preceding claims,
**characterised in that**
the pivot mount (14) and/or the multiple tool holder (17) are pivotable via a pneumatic cylinder (21).

17. Wood-turning machine according to one of the preceding claims,
**characterised in that**,
the actuation of the fine tools (11) and the coarse tool (8) by the CNC control (2) are designed such that
- in the case of straight or almost-straight parts of the contour, most of the material of the workpiece (1) can be removed by the coarse
- and in the strongly curved or angular parts of the contour profile; the material of the workpiece (1) can be removed by the fine tools (11)
- the coarse tool (8) and the fine tools (11) can be simultaneously engaged with the workpiece (1).

## Revendications

1. Machine de tournage, équipée
• d'une commande numérique (2),
• d'un moteur principal (3) accouplé à un outil (1) serré de manière à pouvoir pivoter,
• d'un moteur d'avance longitudinale (Y) couplé à la tige longitudinale (4) d'un traînard (5) orienté dans le sens axial par rapport à la pièce à usiner (1),
• d'un moteur d'avance transversale (X 1) couplé à une tige transversale (6) d'un chariot transversal (7) orienté dans le sens radial par rapport à la pièce à usiner (1),
• sur lequel est disposé un outil grossier (8) et
• pouvant être déplacé sur le traînard (5)
**caractérisée par le fait**
• **qu'**il y a au moins un outil fin (11),
• sachant que l'outil grossier (8) et tous les outils fins (11) sont, dans un niveau orienté dans le sens radial par rapport à la pièce à usiner (1),
• et **que** chaque outil fin (11) est fixé à un chariot complémentaire (9) aux moteurs d'avance complémentaire (X 2 à X n)
• et peut être déplacé sur le traînard (5) dans le sens radial par rapport à la pièce à usiner (1)

2. Machine de tournage conforme à la revendication 1
**caractérisée par le fait**
• **qu'**il n'y a qu'un seul outil fin (11), dont le chariot complémentaire (10) peut être déplacé dans le même guidage (12) que le chariot transversal (7)

3. Machine de tournage conforme à l'une des revendications précédentes,
**caractérisée par le fait**
**qu'**une lunette (18) est disposée à proximité de l'outil grossier (8) et des outils fins (11)

4. Machine de tournage conforme à l'une des revendications précédentes
**caractérisée par le fait que**
la tige transversale (6) et toutes les tiges complémentaires (9) sont accouplées mécaniquement les unes avec les autres

5. Machine de tournage conforme à l'une des revendications précédentes
**caractérisée par le fait que**
la tige transversale (6) et toutes les tiges complémentaires (9) sont accouplées mécaniquement les unes avec les autres, sachant qu'un engrenage différentiel, un engrenage pouvant être réglé par paliers ou un engrenage pouvant être réglé sans paliers est disposé devant chaque tige complémentaire.

6. Machine de tournage conforme à l'une des revendications précédentes **caractérisée par le fait que**
la tige transversale (6) et la tige complémentaire (9) sont accouplées l'une avec l'autre
et qu'un moteur fin (13) est disposé entre l'écrou de la tige complémentaire (9) et le chariot complémentaire (10).

7. Machine de tournage conforme à l'une des revendications précédentes **caractérisée par le fait qu'**
un couplage (16) pouvant être télécommandé est disposé entre le chariot complémentaire (10) et l'écrou de la tige complémentaire 9.

8. Machine de tournage conforme à l'une des revendications précédentes **caractérisée par le fait que**
le moteur fin (13) est un cristal piezo, un moteur électrique linéaire, un moteur électrique avec tige, un moteur électrique avec courroie crantée ou crémaillère, un vérin pneumatique ou hydraulique ou un cylindre agissant à travers un levier.

9. Machine de tournage conforme à l'une des revendications précédentes **caractérisée par le fait que**
le traînard (5) et/ou le chariot transversal (7) et/ou le chariot complémentaire (10) peut être déplacé, dans chaque cas, par l'intermédiaire d'une crémaillère munie d'un pignon d'entraînement.

10. Machine de tournage conforme à l'une des revendications précédentes **caractérisée par le fait que**
l'outil grossier (8) est un acier rond présentant un grand rayon de courbure par rapport à l'outil fin (11).

11. Machine de tournage conforme à l'une des revendications précédentes **caractérisée par le fait que**
un outil de fraisage ou un disque à rectifier ayant son propre entraînement rotatif est disposé sur le chariot transversal (7) ou le chariot complémentaire (10) en tant qu'outil fin (11) et/ou qu'outil grossier (8).

12. Machine de tournage conforme à l'une des revendications précédentes **caractérisée par le fait que**
l'outil fin (11) et/ou l'outil grossier (8) est constitué sous la forme d'une bande abrasive guidée par l'intermédiaire de deux poulies et pouvant être pressée sur la pièce à usiner (1) avec la zone entre les poulies de renvoi.

13. Machine de tournage conforme à l'une des revendications précédentes **caractérisée par le fait que**
deux disques profilés pouvant être pressés à l'intérieur de la course de déplacement de la bande abrasive sont disposés entre les poulies de renvoi (11).

14. Machine de tournage conforme à l'une des revendications précédentes **caractérisée par le fait qu'**
un support pivotant (14) pour l'outil fin (11) et/ou pour l'outil grossier (8) peut être déplacé dans une coulisse en forme de segment de cylindre ou en forme de segment sphérique (15), sachant que le point médian du cercle de pivotement est identique au point de l'outil.

15. Machine de tournage conforme à l'une des revendications précédentes **caractérisée par le fait qu'**
un support multiple d'outils (17) ayant au moins 2 outils différents est disposé de façon à pouvoir pivoter sur le chariot complémentaire.

16. Machine de tournage conforme à l'une des revendications précédentes **caractérisée par le fait que**
le support pivotant (14) et/ou le support multiple d'outils (17) peut être pivoté par l'intermédiaire d'un vérin pneumatique (21).

17. Machine de tournage conforme à l'une des revendications précédentes **caractérisée par le fait que**
la commande des outils fins (11) et de l'outil grossier (8) de la commande numérique (2) est constituée de façon à ce que
• dans le cas de parties rectilignes ou presque rectilignes du contour, la plus grande partie de la pièce à usiner (1) puisse être enlevée par l'outil grossier (8)
• et dans le cas des parties fortement courbées ou anguleuses du tracé du contour, le matériau de la pièce à usiner (1) peut être enlevé par les outils fins (11),
• sachant que l'outil grossier (8) et les outils fins (11) peuvent intervenir simultanément sur la pièce à usiner (1).
